# EUROPÄISCHE PATENTSCHRIFT

(11) **EP 3 192 945 B1**
(45) Veröffentlichungstag und Bekanntmachung des Hinweises auf die Patenterteilung: **26.05.2021**
(21) Anmeldenummer: 16193187.8
(22) Anmeldetag: 20.12.2010
(51) Int. Cl.: E04H 1/12

(54) **AUFBEWAHRUNGSVORRICHTUNG FÜR DEN AUSSENBEREICH**
STORAGE DEVICE FOR OUTDOOR USE
DISPOSITIF DE STOCKAGE POUR L'EXTÉRIEUR

(30) Priorität: 03.03.2010 DE 202010003042 U
(43) Veröffentlichungstag der Anmeldung: 19.07.2017
(62) Teilanmeldung aus: 10814738.0
(73) Patentinhaber: Vogl, Thomas, 81477 München (DE); Scholz, Markus, 81379 München (DE); Armbrüster, Jens, München (DE)
(72) Erfinder: Vogl, Thomas, 81477 München (DE); Scholz, Markus, 81379 München (DE); Armbrüster, Jens, München (DE)
(74) Vertreter: Ter Meer Steinmeister & Partner

(56) Entgegenhaltungen:
- DE-A1- 19 629 016
- DE-U1- 20 208 111
- DE-U1- 20 208 111
- US-A- 1 512 694
- US-A- 2 679 444
- US-A- 4 570 392
- US-A- 5 718 398

## Beschreibung

Die Erfindung betrifft eine Aufbewahrungsvorrichtung für den Außenbereich. Üblicherweise werden Gartengerätschaften und ähnliches in Gartenhäusern aufbewahrt. Es zeichnet sich jedoch gerade in den Ballungszentren Europas eine zunehmende Verdichtung der Flächen ab. Auch die klassischen Wohngebiete des Mittelstands sind davon betroffen. Die durchschnittliche Grundfläche der Gärten in Reihenund Doppelhaussiedlungen hat sich in den letzten 20 Jahren halbiert.

Herkömmliche Gartenhäuser haben ein oder maximal zwei Zugänge zu Räumen, in die man hinein gehen kann. Diese Räume werden von innen her organisiert, d.h. nach Betreten des Gartenhauses werden Gegenstände in darin befindliche Regale bzw. Aufnahmevorrichtungen verstaut. Dabei ergibt sich das Problem, das zum Betreten des Gartenhauses ein Innenraum freigehalten werden muss und somit als Stauraum fehlt. Außerdem sind gesuchte Gegenstände oft durch andere verstellt, sodass erst umgeräumt werden muss, um an den gesuchten Gegenstand heranzukommen. Darüber hinaus lassen sich große Gegenstände häufig nicht oder nur umständlich durch die Türen der Gartenhäuser in den Innenraum transportieren.

### Zusammenfassung

Daher ist es Aufgabe der vorliegenden Erfindung, eine Aufbewahrungsvorrichtung für den Außenbereich zu schaffen, in der Gerätschaften auf kleinstem Raum bei gleichzeitig verbesserter Zugriffsmöglichkeit unterzubringen sind, um so den vorhandenen Raum optimal zu nutzen. Eine weitere Aufgabe ist es, eine Aufbewahrungsvorrichtung für den Außenbereich zu schaffen, die es ermöglicht, leichter Ordnung zu halten.

Diese Aufgabe wird durch die Merkmale des unabhängigen Anspruchs gelöst. Die Erfindung basiert auf dem Gedanken, auf einen Bewegungsraum innerhalb der Aufbewahrungsvorrichtung komplett zu verzichten. Somit wird kein Raum verschwendet, um sich wie in einem herkömmlichen Gartenhaus bewegen zu können, so dass ein unnötiges Konkurrenzverhältnis zwischen Abstell- und Bewegungsraum vermieden wird.

Die Aufbewahrungsvorrichtung für den Außenbereich umfasst mindestens zwei nebeneinander angeordnete Aufnahmeräume, die jeweils wenigstens einen verschließbaren Öffnungsbereich aufweisen, wobei der eine Offnungsbereich oder die mehreren Öffnungsbereiche zusammen, die zu demselben Aufnahmeraum gehören, eine Fläche aufweisen, die im Wesentlichen einer Fläche einer Außenseite dieses Aufnahmeraums entspricht, und die Öffnungsbereiche auf mindestens zwei aneinandergrenzenden vertikalen Außenseiten der Aufbewahrungsvorrichtung angeordnet sind.

Da sich der Öffnungsbereich eines Aufnahmeraums in etwa über die gesamte Außenseite des dazugehörigen Aufnahmeraums erstreckt, wird ein Hineinlegen (bzw. Herausnehmen) von Gegenständen in den Aufnahmeraum erleichtert. Die Gegenstände müssen also nicht über Schwellen oder Kanten gehoben oder durch eine kleine Öffnung in einen dahinter liegenden größeren Raum bugsiert werden. Darüber hinaus wird der Aufnahmeraum übersichtlicher. Da jeder Aufnahmeraum über einen eigenen Öffnungsbereich verfügt, ist ein gezielter Zugriff auf einen gewünschten Gegenstand erleichtert.

Die Aufbewahrungsvorrichtung weist eine rechteckige oder quadratische Grundfläche auf. Allerdings kann, in einem nicht beanspruchten Ausführungsbeispiel, die Grundfläche auch elliptisch oder vieleckig ausgestaltet sein.

Vorzugsweise können horizontale Ausdehnungen der Aufnahmeräume in einer Richtung parallel zu einer Außenseite der Aufbewahrungsvorrichtung im Wesentlichen einer Länge dieser Außenseite der Aufbewahrungsvorrichtung entsprechen. Erfindungsgemäß ist definiert, dass die Grundflächen der Aufnahmeräume, die in einer horizontalen Schnittebene durch die Aufbewahrungsvorrichtung liegen, zusammen im Wesentlichen der Grundfläche der Aufbewahrungsvorrichtung entsprechen. Mit anderen Worten können die Aufnahmeräume der Aufbewahrungsvorrichtung das Innenvolumen der Aufbewahrungsvorrichtung quasi vollständig ausfüllen.

Der Innenraum der Aufbewahrungsvorrichtung wird bei diesem Ausführungsbeispiel nahezu vollständig durch Aufnahmeräume gefüllt, die gegebenenfalls durch Trennwände geteilt oder zwischen den Stützelementen angeordnet sind. Da die Gesamtheit der Aufnahmeräume das Volumen der Aufbewahrungsvorrichtung bildet, wird eine effiziente Raumausnutzung ohne Bewegungsraum und anderen Totraum gewährleistet.

Vorteilhafterweise ist eine Höhe, Tiefe und/oder Breite eines jeden Aufnahmeraums unabhängig von den Höhen, Tiefen und Breiten der anderen Aufnahmeräume. Alternativ oder zusätzlich können mindestens zwei Aufhahmeräume, die übereinander liegen und deren Öffnungsbereiche auf derselben Seitenfläche der Aufbewahrungsvorrichtung angeordnet sind, unterschiedliche Grundflächen aufweisen. Somit kann jeder Aufnahmeraum in seinen Ausmaßen flexibel und individuell entsprechend den Anforderungen angepasst werden.

Insbesondere können die Maße von mindestens einem Aufhahmeraum einer Ausdehnung von einem aufzunehmenden Gegenstand angepasst sein. Bei diesem Ausführungsbeispiel entspricht jeder Aufnahmeraum einem oder mehreren Gegenständen. Beispielsweise kann in der Aufbewahrungsvorrichtung jeweils ein Aufnahmeraum für eine Gieskanne, einen Gartenschlauch, eine Leiter, eine Schaufel, eine Schubkarre, einen Rasenmäher, Liegestühle, einen Sonnenschirm, Müllbehälter, Skier, Surfbretter, Autoreifen, Fahrräder, Brennholz und ähnliches aufweisen. Da jeder Aufnahmeraum einem Gegenstand oder einer Art von Gegenständen entspricht, kann leicht Ordnung gehalten werden. Außerdem sind so auch selten verwendete Gegenstände sofort und einfach zugänglich, da jedem Gegenstand ein eigener Aufnahmeraum zugeordnet ist. In einer speziellen Ausführung können die Aufnahmeräume an die Produkte eines Herstellers angepasst werden.

Vorzugsweise kann eine Breite und/oder Höhe von einem Aufnahmeraum größer als eine Tiefe dieses Aufnahmeraums sein. Dadurch entstehen Aufnahmeräume mit geringer Tiefe, wie es für manche Gegenstände vorteilhaft ist. Beispielsweise kann ein solcher Aufnahmeraum als Werkzeugschrank ausgestaltet sein. Wenn Aufhahmeräume bzw. deren Öffnungsbereiche auf zwei benachbarten Seiten der Aufbewahrungsvorrichtung ausgebildet sind, können ein oder mehrere flache Aufnahmeräume so angeordnet werden, dass ihre Rückwand zumindest teilweise an eine Seitenfläche von mindestens einem Aufhahmeraum von der benachbarten Seite der Aufbewahrungsvorrichtung angrenzt. Die flachen Aufnahmeräume können auch dazu verwendet werden, das möglicherweise unregelmäßige Volumen, das aus vorgegebenen oder ausgewählten Aufnahmeräumen zusammengesetzt ist, zu einem quaderförmigen Volumen der Aufbewahrungsvorrichtung zu ergänzen oder aufzufüllen. Dadurch kann der vorhandene Raum optimal genutzt werden.

In einem anderen Ausführungsbeispiel grenzen mindestens zwei Aufnahmeräume, deren Öffnungsbereiche auf gegenüberliegenden Seiten der Aufbewahrungsvorrichtung angeordnet sind, mit einer Seitenfläche aneinander. Mit anderen Worten stehen sich die Rückwände der Aufhahmeräume, die von gegenüberliegenden Seiten der Aufbewahrungsvorrichtung zugänglich sind, unmittelbar gegenüber, ohne dass ein weiterer Aufhahmeraum dazwischen liegt.

In einem weiteren bevorzugten Ausführungsbeispiel weisen drei Seiten der Aufbewahrungsvorrichtung Öffnungsbereiche auf, wobei mindestens ein Aufhahmeraum, dessen Öffhungsbereich auf der mittleren Seite liegt, zwischen die Aufhahmeräume ragt, deren Öffhungsbereiche auf den äußeren Seiten liegen. Indem Öffhungsbereiche auf drei Seiten der Aufbewahrungsvorrichtung angeordnet sind, kann mehr Platz zur Verfügung gestellt werden, der trotzdem leicht erreichbar ist, ohne dass Raum zum Betreten erforderlich ist.

Zwischen den Aufhahmeräumen können horizontale und/oder vertikale Stützelemente angeordnet sein. Des Weiteren kann ein horizontaler Abstand zwischen vertikalen Stützelementen jeweils einer Breite oder/und einer Tiefe von mindestens einem Aufhahmeraum entsprechen. Diese Stützelemente können beispielsweise Seiten-, Rück-, Boden-, Deckenund/oder Außenwände der Aufhahmeräume stützen oder lediglich zur Stabilisierung der Aufbewahrungsvorrichtung dienen. Außerdem können an diesen Stützelementen Regalböden u.ä. befestigt werden, um so einen Aufnahmeraum zu unterteilen.

Alternativ zu einem monolithischen Aufbau mit horizontalen und/oder vertikalen Stützelementen kann die Aufbewahrungsvorrichtung auch aus Modulen zusammenstellbar sein, wobei jedes Modul mindestens einen Aufhahmeraum umfasst. Ein modularer Aufbau hat den Vorteil, dass sich ein Benutzer eine Aufbewahrungsvorrichtung individuell zusammenstellen kann. Dabei können nicht nur die Außenmaße der Aufbewahrungsvorrichtung, sondern auch die Maße der einzelnen Aufnahmeräume und deren Zusammenstellung frei gewählt werden. Beispielsweise wird für eine große Rasenfläche ein Stellraum für einen großen Rasenmäher benötigt. Bei einer kleinen Rasenfläche reicht jedoch ein kleiner Raum für einen kleinen Rasenmäher. Die Module können mittels eines Stecksystems miteinander verbindbar sein. Durch Steckverbindungen können die Module einfach miteinander verbunden werden, sodass ein Benutzer die Aufbewahrungsvorrichtung problemlos selbst zusammenbauen und mittels der verschiedenen Module individuell zusammenstellen kann.

Bei einer weiteren alternativen Ausführungsform sind Trennwände bzw. Innen- oder Zwischenwände, die die Aufhahmeräume voneinander abgrenzen, an einer Bodenfläche und/oder an einer Deckenfläche der Aufbewahrungsvorrichtung befestigt. Beispielsweise kann die Bodenfläche und/oder die Deckenfläche auf ihrer Innenseite Aussparungen bzw. Nuten aufweisen, in die die Trennwände eingeschoben werden können. Die Bodenfläche und/oder die Deckenfläche kann dabei vorzugsweise mehrere derartige Aussparungen und/oder Nuten aufweisen, so dass ein flexibles Einsetzen oder Einstecken der Trennwände möglich ist. Alternativ oder zusätzlich können die Trennwände mit Befestigungselementen fixiert werden. Vorzugsweise wird hierbei ein klammerartiges Befestigungselement mit U-förmigem Querschnitt wie eine Krampe verwendet, in das eine Trennwand eingesetzt oder eingeschoben werden kann. Ferner kann das Befestigungselement eine Durchgangsbohrung durch gegenüberliegende Seitenflächen aufweisen, so dass eine in das Befestigungselement eingesetzte Trennwand am Befestigungselement durch ein Fixierelement fixiert werden kann, das durch die Durchgangsbohrung und die Trennwand durchgeführt ist. Die Befestigungselemente können in die Bodenfläche und/oder Deckenfläche genagelt oder geschraubt sein, so dass sie die Trennwände von unten bzw. oben mit einem vorgegebenen Abstand zur Bodenfläche bzw. Deckenfläche halten. Auf diese Weise kann im Gegensatz zu flächig aufliegenden Trennwänden verhindert werden, dass sich Schimmel oder Fäulnis durch Ansammlung von Wasser oder Feuchtigkeit in einem Kontaktbereich bildet. Außerdem ist dadurch eine verbesserte Belüftung der Aufbewahrungsräume gewährleistet.

Möglicherweise werden Außenkanten der Aufbewahrungsvorrichtung durch Gerüstelemente stabilisiert. Vorzugsweise weist ein Gerüstelement hierzu eine Form von zwei einander gegenüberliegenden und an jeweils einem Schenkel miteinander verbundenen rechtwinkligen Dreibeinen auf, so dass ein Gerüstelement fünf verschiedene Außenkanten bzw. zwei benachbarte Ecken der Aufbewahrungsvorrichtung stützen kann. Mit anderen Worten kann das Gerüstelement zwei L-förmige Eckelemente, die einander gegenüberliegend und gleich ausgerichtet angeordnet sind, und ein Kantenelement aufweisen, das die zwei Eckelemente an ihrem Winkel miteinander verbindet und jeweils senkrecht auf die von den L-förmigen Eckelementen aufgespannten Flächen steht. Die Schenkel eines Eckelements können unterschiedlich lang sein. Vorzugsweise sind jedoch jeweils die einander gegenüberliegenden Schenkel der Eckelemente desselben Gerüstelements gleich lang. In einem Ausführungsbeispiel
sind die Gerüstelemente so an den Außenkanten der Aufbewahrungsvorrichtung angeordnet, dass das eine L-förmige Eckelement am Boden und das andere an der Oberseite der Aufbewahrungsvorrichtung angeordnet sind und das Kantenelement entlang einer vertikalen Außenkante verläuft. In diesem Fall kann an jeder vertikalen Außenkante ein Gerüstelement angeordnet sein. Die Schenkelenden zweier benachbarter Gerüstelemente können durch mindestens ein Verbindungselement verbunden sein. Wenn das Verbindungselement eine Länge aufweist, die einer Länge des Kantenelements des Gerüstelements bzw. einer Länge einer Außenkante der Aufbewahrungsvorrichtung entspricht, können mit einem Verbindungselement sowohl die oberen als auch die unteren Schenkelenden der zwei Gerüstelemente miteinander verbunden werden. In diesem Fall kann das Verbindungselement zusätzlich zur Stabilisierung der Gerüstelemente beitragen. Eine aufgrund der besonderen Stabilität bevorzugte Querschnittsform des Verbindungselements ist die T-Form. Darüber hinaus kann das Verbindungselement als Begrenzung eines Öffnungsbereichs dienen. Beispielsweise kann das Verbindungselement eine Auflagefläche für ein Verschließelement bereitstellen und so z.B. als Teil eines Türrahmens verwendet werden. Des Weiteren kann das Verbindungselement Befestigungselemente zur Befestigung von Trenn- bzw. Innenwänden aufweisen. Diese Befestigungselemente können wie oben beschrieben klammerartig ausgebildet sein, so dass eine Trennwand ohne großen Arbeitsaufwand in das Befestigungselement eingesetzt werden kann.

Erfindungsgemäß sind dem wenigstens einen Offhungsbereich oder mehrere Verschließelemente zugeordnet. Beispielsweise kann ein großer Öffnungsbereich durch zwei Türen oder eine Flügeltür verschlossen werden. Außerdem kann ein Rollladen mehrere Öffnungsbereiche verschließen.

In einem anderen Ausführungsbeispiel kann mindestens ein Aufnahmeraum in mehrere Bereiche unterteilt sein. Beispielsweise kann ein Aufnahmeraum durch ein Schubfach, Einschub, Regalbrett und/oder Aufhängemittel unterteilt werden.

Ein Aufhahmeraum kann auf einer Außenseite mehrere Verschließelemente aufweisen, wobei sich die Verschließelemente im Wesentlichen über die gesamte Fläche der Außenseite erstrecken. Erfindungsgemäß sind die Verschließelemente als Tür, Klappe, Einschubfront oder Rollladen ausgebildet Beispielsweise kann ein Aufnahmeraum in mehrere Schubfächer unterteilt sein, wobei die Frontseiten der Schubladen im Wesentlichen die Außenseite des Aufnahmeraums bilden.

Des Weiteren kann mindestens einer der Aufnahmeräume von zwei Seiten zugänglich sein. Dies ist insbesondere bei sehr langgestreckten Aufnahmeräumen von Vorteil. Wenn beispielsweise ein Aufnahmeraum über Öffnungsbereiche auf zwei gegenüberliegenden Seitenflächen der Aufbewahrungsvorrichtung verfügt, kann ein Benutzer einen Gegenstand, z.B. eine Leiter, von beiden Seiten entnehmen.

In einem weiteren Ausführungsbeispiel kann eine Oberseite der Aufbewahrungsvorrichtung mindestens einen Öffhungsbereich aufweisen. Diese truhenartige Ausgestaltung ist speziell für niedrige Aufbewahrungsvorrichtungen vorteilhaft.

Ferner kann die Aufbewahrungsvorrichtung gemäß einem weiteren Ausführungsbeispiel an mindestens einer Seite mit einer Tritthilfe und/oder Leiter zu Öffnungsbereichen von hoch gelegenen Aufnahmeräumen versehen sein. Bei einem sehr kleinen Garten oder einer kleinen zur Verfügung stehenden Grundfläche kann die Aufbewahrungsvorrichtung eine kleine Grundfläche aufweisen. Um allerdings einen ausreichenden Stauraum bereitzustellen, kann die Aufbewahrungsvorrichtung höher ausgebildet sein, sodass nicht mehr alle Öffhungsbereiche ebenerdig zu erreichen sind, sondern mittels einer Tritthilfe, Stufen oder einer Leiter.

Alternativ kann die Aufbewahrungsvorrichtung so gestaltet sein, dass alle Aufnahmeräume der Aufbewahrungsvorrichtung ebenerdig erreichbar sind.

Des Weiteren kann eine Oberseite der Aufbewahrungsvorrichtung je nach Belieben des Benutzers als Spitzdach, Flachdach, Pultdach, Giebeldach oder Satteldach ausgebildet sein. Der zusätzliche Raum, der unter einer schrägen Dachfläche entstehen kann, kann als verschließbarer Aufhahmeraum ausgebildet sein oder als offener Stauraum dienen. Die Oberseite der Aufbewahrungsvorrichtung beziehungsweise das Dach kann darüber hinaus begrünt oder als Beet gestaltet sein.

Vorzugsweise weist die Aufbewahrungsvorrichtung mindestens eine Spannungsversorgung auf, z. B. in Form einer Steckdose. Dadurch kann beispielsweise ein Rasenmäher oder eine Heckenschere mit Strom versorgt werden. Die Aufbewahrungsvorrichtung kann zudem mindestens ein Solarpaneel aufweisen und somit von einer äußeren Spannungsquelle weitgehend unabhängig sein. Zum Speichern der erzeugten elektrischen Energie kann zudem ein Speicherelement vorhanden sein. In einem weiteren Ausführungsbeispiel kann die Aufbewahrungsvorrichtung eine Kabelaufwickelvorrichtung aufweisen, die mit einem Stecker eines elektrischen Geräts fest verbindbar ist. Die Kabelaufwickelvorrichtung dient beispielsweise zum Aufwickeln eines Verlängerungskabels. Wenn das Verlängerungskabel benötigt wird, kann es einfach aus der Kabelaufwickelvorrichtung herausgezogen werden. Nach Gebrauch muss nur ein Fußpedal oder ein Schalter o. ä. betätigt werden, worauf das Verlängerungskabel automatisch wieder in die Kabelaufwicklungsvorrichtung eingezogen und aufgerollt wird. Lästiges Kabelaufrollen kann dadurch umgangen werden. Alternativ kann die Kabelaufwicklungsvorrichtung bei Zugbelastung Kabel freigeben und bei nachlassender Zugbelastung Kabel einrollen, sodass ein Kabelsalat bzw. überflüssige, nicht benötigte Kabellänge vermieden wird.

Außerdem kann eine Aufbewahrungsvorrichtung gemäß einem anderen Ausführungsbeispiel mindestens eine Wassersammelvorrichtung aufweisen. Die Wassersammelvorrichtung kann z.B. als Regenrinne mit oder ohne Auffangbehälter ausgebildet sein. Ferner kann die Aufbewahrungsvorrichtung mindestens einen Wasseranschluss, Wasserhahn und/oder einen integrierten Gartenschlauch aufweisen. Der integrierte Gartenschlauch ist schon mit einem Wasseranschluss verbunden und kann einfach ausgezogen werden. Anschließend kann der integrierte Gartenschlauch automatisch durch Betätigen eines Schalters in der Aufbewahrungsvorrichtung aufgerollt werden.

In einem weiteren bevorzugten Ausführungsbeispiel kann die Aufbewahrungsvorrichtung mittels einer zentralen Schließanlage für mehrere Aufnahmeräume und/oder mindestens einer lokalen Schließanlage jeweils für einen Aufnahmeraum verschlossen werden. Die zentrale Schließanlage kann mindestens zwei Aufnahmeräume der Aufbewahrungsvorrichtung oder die gesamte Aufbewahrungsvorrichtung durch Eingabe einer Zahlenkombination oder eines Passworts öffnen oder abschließen und fungiert als zentrale Zugangskontrolle. Dadurch können die in der Aufbewahrungsvorrichtung gelagerten Gegenstände sicher verwahrt werden und sind vor unbefugtem Zugriff geschützt. Darüber hinaus können die Aufnahmeräume schnell und einfach geöffnet werden, ohne dass mühsames Aufschließen der einzelnen Aufnahmeräume mit den jeweiligen Schlüsseln erforderlich ist. Die Aufnahmeräume können auch durch eine lokale Schließanlage einzeln abgeschlossen werden.

In einer weiteren bevorzugten erfindungsgemäßen Aufbewahrungsvorrichtung ist ein Soundausgabesystem vorgesehen, das mit MP3player koppelbar ist. Beispielsweise kann das Soundausgabesystem zum Abspielen von Musik u. ä. diverse Schnittstellen für Audiodatenträger, einen Radioempfänger, einen integrierten Verstärker und wetterfeste HiFi-Boxen umfassen.

Darüber hinaus kann die erfindungsgemäße Aufbewahrungsvorrichtung mit einem Beleuchtungssystem versehen sein, sodass die Umgebung der Aufbewahrungsvorrichtung z. B. durch Solarlampen oder FarbLEDs stimmungsvoll beleuchtet werden kann.

In einem weiteren bevorzugten Ausführungsbeispiel kann die Aufbewahrungsvorrichtung mindestens eine Spielvorrichtung und/oder mindestens einen Stall aufweisen. Unter einer Spielvorrichtung ist beispielsweise eine Rutsche, ein Kletterseil, eine Schaukel oder ein Spielhäuschen zu verstehen.

Außerdem kann die Aufbewahrungsvorrichtung als schrankähnliche Vorrichtung wie ein Gartenhaus, Schuppen oder auch Müllhäuschen verwendet werden.

### Kurze Beschreibung der Zeichnungen

Figur 1 zeigt eine Seitenansicht einer Aufbewahrungsvorrichtung gemäß einem Ausführungsbeispiel der vorliegenden Erfindung.
Figur 2 zeigt eine Schnittansicht einer Aufbewahrungsvorrichtung gemäß einem anderen Ausführungsbeispiel der vorliegenden Erfindung.
Figuren 3a bis 3c zeigen perspektivische Ansichten während des Zusammenbauens einer Aufbewahrungsvorrichtung gemäß einem weiteren Ausführungsbeispiel der vorliegenden Erfindung.
Figur 4 zeigt eine Aufbewahrungsvorrichtung gemäß einem weiteren Ausführungsbeispiel der vorliegenden Erfindung.
Figur 5 zeigt eine weitere Aufbewahrungsvorrichtung gemäß einem anderen Ausführungsbeispiel der vorliegenden Erfindung.
Figur 6 zeigt eine weitere Aufbewahrungsvorrichtung gemäß einem anderen Ausführungsbeispiel der vorliegenden Erfindung.
Figur 7 zeigt eine weitere Aufbewahrungsvorrichtung gemäß einem anderen Ausführungsbeispiel der vorliegenden Erfindung, die eine einschiebbare Bierbankgarnitur aufweist.
Figur 8 zeigt eine perspektivische Ansicht während des Zusammenbauens einer Aufbewahrungsvorrichtung gemäß einem weiteren Ausführungsbeispiel der vorliegenden Erfindung.
Figuren 9a bis 9c zeigen perspektivische Ansichten während des Zusammenbauens einer Aufbewahrungsvorrichtung gemäß einem weiteren Ausführungsbeispiel der vorliegenden Erfindung.

### Ausführliche Beschreibung der Ausführungsbeispiele

Die erfindungsgemäße Aufbewahrungsvorrichtung dient dazu, Gerätschaften und andere Gegenstände möglichst platzsparend im Freien aufzubewahren. Daher weist die Aufbewahrungsvorrichtung vorzugsweise die Form eines Kubus oder eines Quaders auf, der auf Bewegungsraum verzichtet. Hierfür ist die Aufbewahrungsvorrichtung mit einer Vielzahl von Aufnahmeräumen versehen, die jeweils über mindestens einen Öffnungsbereich zugänglich sind und vorzugsweise eine rechteckige Grundform aufweisen. Die Öffnungsbereiche können in zwei, drei, vier oder in allen Außenflächen der Aufbewahrungsvorrichtung ausgebildet sein.

Da die Aufbewahrungsvorrichtung für den Außenbereich, z.B. für den Garten, Innenhof, etc. vorgesehen ist, muss sie wetterbeständig ausgestaltet sein und den aufgenommenen Gegenständen Schutz vor Witterung bieten. Daher bieten sich wetterfeste Materialien an, wie beispielsweise Holz, Metall, Stein, Kunststoff oder Glas oder eine Kombination dieser Werkstoffe.

Figur 1 zeigt eine Seitenansicht einer Aufbewahrungsvorrichtung gemäß einem erfindungsgemäßen Ausführungsbeispiel. Die Aufbewahrungsvorrichtung von Figur 1 weist zumindest auf der vorderen und der rechten Seite Aufnahmeräume 11 auf. Die Aufnahmeräume 11 sind jeweils durch einen Öffnungsbereich 13 zugänglich, der in einer außen liegenden Seitenwand 15 der Aufbewahrungsvorrichtung ausgebildet ist. Der Öffnungsbereich 13 kann durch ein Verschließelement 12 geöffnet und verschlossen werden, welches eine Tür, eine Klappe, einen Rollladen, ausgebildet ist. Andere, nicht beanspruchte Formen sind z.B. eine Vorderseite einer Schublade oder eines Einschubs, etc.. Wenn eine Tür oder eine Klappe als Verschließelement 12 vorgesehen ist, kann ein Scharnier beliebig oben, unten oder seitlich am Verschließelement 12 angeordnet sein. Die Verschließelemente 12 können die Öffnungsbereiche 13 vollständig bedecken, sodass eine Oberseite16 sowie die Seitenwände 15 zusammen mit den Verschließelementen 12 die Außenflächen der Aufbewahrungsvorrichtung bilden. Außerdem können die Verschließelemente 12 Griffelemente aufweisen, um das Öffnen und Schließen zu erleichtern.

Wenn ein Öffnungsbereich 13 genau ein Verschließelement 12 aufweist, hat das Verschließelement 12 in etwa dieselbe Fläche wie der dazugehörige Öffnungsbereich 13. Da die Fläche eines Öffnungsbereichs 13 vorzugsweise ungefähr der Fläche einer Außenseite des jeweiligen Aufnahmeraums 11 entspricht, bildet das Verschließelement 12 im Wesentlichen die Außenseite des dazugehörigen Aufnahmeraums 11. Es ist aber auch möglich, dass ein Öffnungsbereich 13 durch mehrere Verschließelemente 12 verschlossen wird, z.B. durch die Vorderseiten von mehreren über- oder nebeneinander angeordneten Schubladen oder durch zwei Türen. In diesem Fall entspricht die Gesamtfläche der Verschließelemente 12 ca. der Fläche der Außenseite des Aufnahmeraums 11. In einem anderen Fall kann ein Verschließelement 12 mehrere Öffnungsb e-reiche 13 verschließen. Dann entspricht die Fläche des Verschließelements 12 der Gesamtfläche der dazugehörigen Öffnungsbereiche 13. Als Beispiel hierfür wird auf einen Rollladen verwiesen, der über- oder nebeneinander angeordnete Öffnungsbereiche 13 verschließen kann.

Die gestrichelten Linien in Figur 1 deuten Aufnahmeräume 11 an, die von der rechten Seitenwand 15 in das Innere der Aufbewahrungsvorrichtung bis zu den von der vorderen Seitenwand 15 zugänglichen Aufnahmeräumen 11 ragen. Der Abstand zwischen den Öffnungsbereichen 13 der Aufnahmeräume 11 auf der vorderen Seitenwand 15 und einer rechten Kante der Aufbewahrungsvorrichtung von Figur 1 entspricht also in etwa der Tiefe der Aufnahmeräume 11 auf der rechten Seitenwand 15, deren Seitenflächen an die vordere Seitenwand 15 grenzen. Ein Bereich einer Seitenwand 15 ohne Öffnungsbereiche 13 entspricht folglich ca. den Seitenflächen von Aufnahmeräumen 11, deren Öffnungsbereiche 13 auf einer benachbarten Seitenwand 15 der Aufbewahrungsvorrichtung angeordnet sind. Im Allgemeinen sind die dreidimensionalen Maße der Aufnahmeräume 11 voneinander unabhängig. Allerdings sind die Aufnahmeräume 11 so gestaltet, dass sie den Innenraum der Aufbewahrungsvorrichtung nahezu vollständig ausfüllen. Ferner können die Aufnahmeräume 11 in der Aufbewahrungsvorrichtung durch Trennelemente 14 voneinander abgegrenzt werden.

In einem bevorzugten Ausführungsbeispiel ist jeder Aufnahmeraum 11 so gestaltet, dass er einen oder mehrere vorgegebene Gegenstände aufnehmen kann. Hierfür entsprechen die Maße des Aufnahmeraums 11 in etwa der Größe des aufzunehmenden Gegenstands. Daher ist das Innenvolumen eines Aufnahmeraums 11 nur wenig größer als der Gegenstand, so dass der Gegenstand leicht hineingestellt oder entnommen werden kann, ohne jedoch überflüssig Raum zu verschwenden. Die Aufbewahrungsvorrichtung kann also beispielsweise einen Aufnahmeraum 11 für einen Rasenmäher, einen Aufnahmeraum 11 für Blumentöpfe oder einen Aufnahmeraum 11 für einen Besen aufweisen. Diese Aufnahmeräume 11 können zudem gekennzeichnet sein, z. B. durch Beschriftung oder Symbole. In einem speziellen Ausführungsbeispiel können die Aufnahmeräume 11 an die Produkte eines bestimmten Herstellers angepasst sein.

Der Innenraum eines Aufnahmeraums 11 kann außerdem durch Elemente, wie beispielsweise Einlegeböden, Haken, o. ä. aufgeteilt sein, um mehrere gleichartige Gegenstände ordentlich in einem Aufnahmeraum 11 unterzubringen. Eine solche Innenaufteilung kann insbesondere für Aufnahmeräume 11 für kleine Gegenstände, wie Hammer, Feilen, Sägen, Gartenschaufeln und anderes Werkzeug nützlich sein.

Figur 2 zeigt eine Schnittansicht einer Aufbewahrungsvorrichtung gemäß einem anderen Ausführungsbeispiel der vorliegenden Erfindung. Die Aufbewahrungsvorrichtung von Figur 2 weist an allen vier Seiten der Aufbewahrungsvorrichtung Öffnungsbereiche 13 auf, die jeweils Zugang zu einem dahinterliegenden Aufnahmeraum 11 bieten. Trennelemente 14 teilen den Innenraum der Aufbewahrungsvorrichtung in Aufnahmeräume 11 auf, wobei ein Trennelement 14 allerdings auch lediglich aus einem Zwischenraum zwischen den Aufnahmeräumen 11 bestehen kann. Aus Figur 2 wird deutlich, dass der Innenraum der Aufbewahrungsvorrichtung nahezu vollständig von Aufnahmeräumen 11 ausgefüllt wird.

Figuren 3a bis 3c zeigen perspektivische Ansichten einer erfindungsgemäßen Aufbewahrungsvorrichtung während eines Aufbaus.

Gemäß Figur 3a werden auf einem Sockel 31 vertikale Stützelemente 32 angebracht, die mit horizontalen Stützelementen 33 verbunden werden können. Die Stützelemente 32 bzw. 33 dienen zur Stabilisierung der Aufbewahrungsvorrichtung. Darüber hinaus können die Stützelemente 32 bzw. 33 die Aufnahmeräume 11 begrenzen. Wenn Trennwände als Trennelemente 14 vorgesehen sind, können die Trennwände an den Stützelementen 32 oder 33 befestigt werden. Außerdem können Stützelemente 32 und 33, die am Rand des Sockels 31 angeordnet sind, die Ausdehnung der Öffnungsbereiche 13 begrenzen, so dass die dazugehörigen Verschließelemente 12 an den Stützelementen 32 bzw. 33 befestigt werden können.

Figur 3b zeigt ein Zwischenstadium des Zusammenbauens der Aufbewahrungsvorrichtung aus Figur 3a. In Figur 3b sind einige Böden 34 der verschiedenen Aufnahmeräume 11 eingesetzt. Des Weiteren können horizontale Trennwände (nicht gezeigt) als Trennelemente 14 eingesetzt werden, um die Aufnahmeräume 11 auch in horizontaler Richtung zu begrenzen.

In Figur 3c ist die Aufbewahrungsvorrichtung in einem fertig zusammengebauten Zustand gezeigt, wobei die Außenflächen der Aufbewahrungsvorrichtung von Seitenwänden 15, Verschließelementen 12 und einer Oberseite 16 gebildet werden. Die Verschließelemente 12 umfassen hier eine Tür 35, eine Doppeltür 36 und Fronten 37 von Schubladen.

Als Alternative zu dieser monolithischen Aufbauweise kann eine Aufbewahrungsvorrichtung in einem weiteren bevorzugten Ausführungsbeispiel modular zusammengestellt werden. Dies hat den Vorteil, dass ein Benutzer individuell Module miteinander kombinieren kann. Beispielsweise wählt der Benutzer Module für einen Werkzeugaufbewahrungsraum, für eine Schubkarre, für Skier und für ein Surfbrett. Darüber hinaus können solche Module transportabel und einfach zusammenzubauen sein. Erfindungsgemäß umfassen Module mindestens je einen Aufnahmeraum 11, Außenflächen, einem Öffnungsbereich 13 und einem Verschließelement 12. Vorteilhafterweise sind die Module mittels eines Stecksystems leicht miteinander verbindbar. In einem speziellen Ausführungsbeispiel können die Module bzw. die Aufnahmeräume 11 an die Produkte eines bestimmten Herstellers angepasst sein.

In einem weiteren Ausführungsbeispiel gemäß Figur 4 kann die Oberseite 16 der Aufbewahrungsvorrichtung als Giebeldach 41 ausgebildet sein. Der Raum 42, der vom Giebeldach 41 und den darunter liegenden Aufnahmeräumen 11 begrenzt wird, kann als ein oder mehrere Aufnahmeräume 11 mit mindestens einer schrägen Seitenfläche ausgebildet sein. Ein entsprechendes Verschließelement 12 kann entweder auf einer der schrägen oder auf einer der senkrechten Flächen angeordnet sein. Alternativ kann der Raum 42 unter dem Giebeldach 41 auf beiden Seiten offen sein. Die Oberseite 16 der Aufbewahrungsvorrichtung kann in anderen Ausführungsbeispielen auch als Spitzdach, Pultdach, Satteldach oder Flachdach gestaltet sein. Die Oberseite 16 kann darüber hinaus beispielsweise mit Schindeln, Ziegeln oder Dachpappe bedeckt sein oder aus demselben Material wie ein Bereich einer Seitenwand 15 oder eines Verschließelements 12 bestehen. Des Weiteren können Solarpaneele bzw. eine Solaranlage auf der Oberseite 16 oder auch an einer Seitenwand 15 vorgesehen sein. In Figur 4 weist eine Seitenwand 15 zwei Öffnungsbereiche 13 auf, eine weitere Seitenwand 15 hingegen vier. Hierbei können mehrere Öffnungsbereiche 13 ein und demselben Aufnahmeraum 11 zugeordnet sein.

In Figur 5 ist ein weiteres bevorzugtes Ausführungsbeispiel der vorliegenden Erfindung gezeigt. In Figur 5 ist auf der Oberseite 16 der Aufbewahrungsvorrichtung ein Raum 52 ausgebildet, der nur eine geringe Höhe aufweist und dessen obere Seite offen ist. Die offene obere Seite des Raums 52 kann durch eine Dachklappe 51 verschlossen werden. Die Dachklappe 51 ist beweglich an einer Seitenwand des Raums 52 mittels Scharnieren oder ähnlichem angebracht. Der Raum 52 kann so gestaltet sein, dass er als Frühbett verwendet werden kann. Hierfür kann die Dachklappe aus einem transparenten Material bestehen. In einem anderen Ausführungsbeispiel weist der Raum 52 keine Dachklappe 51 auf, sodass der Raum 52 nach oben geöffnet ist. In diesem Ausführungsbeispiel kann der Raum 52 als Beet oder zur Dachbegrünung ausgestaltet sein. Vorzugsweise ist eine Aufbewahrungsvorrichtung gemäß der vorliegenden Erfindung außerdem mit einem Strom- und Wasseranschluss, einem Wasserhahn oder einer Wassersammelvorrichtung versehen. Die Wassersammelvorrichtung kann z.B. als Regenrinne mit oder ohne Auffangbehälter ausgebildet sein. Ferner kann die Aufbewahrungsvorrichtung einen integrierten Gartenschlauch aufweisen, der mit einem Wasseranschluss verbunden ist und einfach aus der Aufbewahrungsvorrichtung herausgezogen werden kann. Anschließend kann der integrierte Gartenschlauch durch Betätigen eines Schalters oder eines Pedals automatisch wieder aufgerollt werden.

Darüber hinaus kann die Aufbewahrungsvorrichtung eine Kabelaufwickelvorrichtung zum Aufwickeln eines Verlängerungskabels aufweisen, das mit einem elektrischen Anschluss eines Geräts fest verbindbar ist. Nach Gebrauch muss nur ein Fußpedal oder ein Schalter o. ä. betätigt werden, damit die Kabelaufwickelvorrichtung das Verlängerungskabel automatisch wieder aufrollt. Daher kann das lästige Kabelaufrollen, beispielsweise nach dem Rasenmähen umgangen werden und die Gartenarbeit wird erleichtert. Die Kabelaufwicklungsvorrichtung kann auch so gestaltet sein, dass sie auf Zug Kabel freigibt und bei nachlassender Zugbelastung das Kabel automatisch einzieht, sodass ein Kabelsalat bzw. herumliegendes Kabel vermieden wird.

In Figur 6 ist ein weiteres Ausführungsbeispiel der vorliegenden Erfindung gezeigt. In Figur 6 weist die Aufbewahrungsvorrichtung einen Spielbereich auf. Der Spielbereich 60 umfasst eine oder mehrere Spielvorrichtungen 62, wie beispielsweise eine Rutsche, Kletterseile oder Spielhäuschen. Der Spielbereich 60 kann auf der Oberseite 16 der Aufbewahrungsvorrichtung angeordnet sein. Eine Tritthilfe 62, wie beispielsweise eine Leiter oder stufenartige Vorsprünge, kann auf einer Seite der Aufbewahrungsvorrichtung vorgesehen sein. Ferner kann einer der Aufnahmeräume 11 der Aufbewahrungsvorrichtung als Stall 63 für Kleintiere ausgestaltet sein.

In einem weiteren bevorzugten Ausführungsbeispiel kann die Aufbewahrungsvorrichtung mittels einer zentralen Schließanlage verschlossen werden. Die zentrale Schließanlage verschließt mindestens zwei Aufnahmeräume 11 oder alle Aufnahmeräume 11 der Aufbewahrungsvorrichtung und kann durch Eingabe einer Zahlenkombination oder eines Passworts geöffnet werden. Somit fungiert die zentrale Schließanlage als zentrale Zugangskontrolle. Dies ermöglicht schnelles und einfaches Öffnen der Aufnahmeräume 11, ohne dass die einzelnen Aufnahmeräume 11 mit den jeweiligen Schlüsseln aufgeschlossen werden müssen. Ergänzend oder alternativ können einzelne Aufnahmeräume mit einer lokalen bzw. dezentralen Schließanlage für den jeweiligen Aufnahmeraum 11 versehen sein. Durch die Schließanlage können die in der Aufb e-wahrungsvorrichtung gelagerten Gegenstände sicher verwahrt werden und sind vor unbefugtem Zugriff geschützt.

In einer weiteren bevorzugten Ausgestaltung ist ein Soundausgabesystem vorgesehen, das mit einem MP3player koppelbar ist. Beispielsweise kann das Soundausgabesystem zum Abspielen von Musik u. ä. diverse Schnittstellen für Audiodatenträger, einen Radioempfänger, einen integrierten Verstärker und wetterfeste HiFi-Boxen aufweisen.

Wie in Figur 7 dargestellt, kann an der Aufbewahrungsvorrichtung außerdem mindestens ein Sitzelement 72 und/oder mindestens einen Tisch 71 angebracht sein. Beispielsweise kann eine Bierbankgarnitur in einem oder in mehreren Aufnahmeräumen 11 einschiebbar ausgebildet sein. In einem anderen Aufnahmeraum 11 kann darüber hinaus ein Fernseher 73 oder eine Leinwand installiert werden, so dass man im Freien Fußball gucken kann. Alternativ kann die Bierbankgarnitur hochkant in einem oder mehreren Aufnahmeräumen 11 mittels Scharnieren o. ä. klappbar befestigt sein. Bei Bedarf wird das Verschließelement 12 des Aufnahmeraums 11, wie z. B. eine Tür, geöffnet und die Bierbankgarnitur ausgeklappt. Alternativ kann eine Gartenbank hinter einer Klapptür aufbewahrt werden, wobei die Gartenbank drehbar um eine Achse entlang der Rückenlehne befestigt ist. Hierbei kann die Gartenbank auch L-förmig ausgestaltet sein, so dass die Rückenlehne die Klapptür bildet, während die Sitzfläche im eingeklappten Zustand im Aufnahmeraum 11 aufgenommen wird. Für Gartenfeste und Grillfeiern können so schnell und einfach Sitzplätze gewonnen werden.

Darüber hinaus kann die erfindungsgemäße Aufbewahrungsvorrichtung mit einem Beleuchtungssystem versehen sein, das z. B. in Form von Strahlern, Solarlampen oder Farb-LEDs die Umgebung beleuchtet werden kann. Insbesondere können Türen bzw. Oberflächen oder Oberflächenbereiche der Aufbewahrungsvorrichtung aus durchscheinendem oder teilweise transparentem Material bestehen, hinter dem Leuchtmittel angeordnet sind, so dass die Flächen leuchten können. In diesem Fall stellt die Aufbewahrungsvorrichtung nicht nur eine platzsparende Alternative zu einem Gerätehaus dar, sondern dient gleichzeitig als stimmungsvolle Gartenbeleuchtung.

In Figur 8 ist eine weitere Möglichkeit für einen Innenaufbau der erfindungsgemäßen Aufbewahrungsvorrichtung gezeigt. Anstelle von Stützelementen 32 bzw. 33 werden hier Befestigungselemente 80 verwendet, um Trennwände 14 daran zu befestigen. In dem hier gezeigten Ausführungsbeispiel sind die Befestigungselemente 80 klammerartig ähnlich wie Krampen ausgebildet, so dass die Trennwände 14 leicht eingesetzt werden können. Die Befestigungselemente 80 können je nach Material an der Bodenfläche beispielsweise angeschweißt, angeschraubt oder angenagelt sein. Um die Trennwände 14 in den Befestigungselementen 80 zu fixieren, können die Befestigungselemente 80 eine Durchgangsbohrung aufweisen. Durch die Durchgangsbohrung und die Trennwand 14 kann dann ein Stift oder eine Schraube o.ä. geführt werden. Ferner können die Befestigungselemente 80 einen Sockel oder ähnliches aufweisen, so dass die Trennwände im eingesetzten Zustand von einer Bodenfläche, auf der die Befestigungselemente 80 angebracht sind, beabstandet sind. Möglicherweise sind weitere Befestigungselemente 80 an Seitenwänden 15, Trennwänden 14 oder an der Oberseite 16 der Aufbewahrungsvorrichtung vorgesehen.

Figur 9a zeigt ein Gerüstelement 81 zur Stabilisierung der Aufbewahrungsvorrichtung. Das Gerüstelement 81 weist ein oberes und ein unteres L-förmiges Eckelement und ein die Eckelemente verbindendes Kantenelement auf, so dass sich eine Form wie zwei aneinander gefügte rechtwinklige Dreibeine oder wie ein rechtwinkliger Giebel ergibt. Eine Höhe des Kantenelements kann hierbei der Länge einer vertikalen Außenkante der Aufbewahrungsvorrichtung entsprechen. Auf diese Weise kann das Gerüstelement 81 eine vertikale Außenkante und zwei an diese Außenkante angrenzende Seitenwände 15 stützen. An den Schenkeln der Eckelemente können zudem Auflageelemente 82 angebracht sein, um eine Bodenplatte oder Deckplatte zu stützen. In Figur 9b ist ein zusammengesetztes Gerüst bestehend aus vier Gerüstelementen 81 gezeigt. Um die Außenkanten der Aufbewahrungsvorrichtung zu stützen, werden die Gerüstelemente 81 so angeordnet, dass jeweils zwei Schenkelenden der Eckelemente von zwei benachbarten Gerüstelementen 81 aneinander stoßen. Die Schenkel der benachbarten Gerüstelemente 81 können mit einem Verbindungselement 83 miteinander verbunden werden. Wie in Figur 9b gezeigt weist das Verbindungselement 83 dieselbe Länge wie das Kantenelement der Gerüstelemente 81 auf, so dass zwei gegenüberliegende Schenkelenden von einem Gerüstelement 81 und zwei gegenüberliegende Schenkelenden von dem benachbarten Gerüstelement 81 mit demselben Verbindungselement 83 verbunden werden können. Das Verbindungselement 83 kann bandförmig sein bzw. einen rechteckigen Querschnitt aufweisen. Alternativ kann das Verbindungselement 83 wie in Figur 9b einen T-förmigen Querschnitt aufweisen. In diesem Fall ragt das Fußelement des Verbindungselements 83 mit T-förmigem Querschnitt zwischen die Schenkelenden der zwei benachbarten Gerüstelemente 81, während das Querelement davon an den Schenkeln anliegt und an denselben mit Schrauben o.ä. fixiert sein kann (siehe Figur 9b). Außerdem kann so das Verbindungselement 83 als Begrenzung eines Öffnungsbereichs 13 dienen, beispielsweise als Teil eines Türrahmens. Des Weiteren können an den Verbindungselementen 83 Befestigungselemente 80 vorgesehen sein, um Trennwände 14 daran zu befestigen (siehe Figur 9c). Dieser Aufbau kann mit beliebigen Ausführungsbeispielen der Erfindung kombiniert werden, um eine größere Stabilität zu erzielen. Zusätzlich oder alternativ zu den Befestigungselementen 80 können an der Bodenfläche und/oder Deckenfläche der Aufbewahrungsvorrichtung Nuten oder Aussparungen vorgesehen sein, in die die Trennwände 14 beliebig eingesteckt werden können. Außerdem können die Bodenfläche und/oder Deckenfläche aus mehreren Teilelementen zusammengesetzt werden. Dies ermöglicht einen einfachen Austausch von Teilelementen der Bodenfläche und/oder Deckenfläche, so dass ein Umbau bzw. eine Veränderungen von Trennwänden möglich wird. Darüber hinaus sind die Einzelteile leichter zu lagern, zu transportieren und zu montieren.

Durch beliebiges Design und Material bietet die Aufbewahrungsvorrichtung gemäß einem der Ausführungsbeispiele der vorliegenden Erfindung nicht nur die Möglichkeit, Gegenstände platzsparend aufzuräumen und sicher zu verstauen, sondern kann zusätzlich als attraktiver Sichtschutz verwendet werden.

## Patentansprüche

1. Aufbewahrungsvorrichtung für den Außenbereich, insbesondere ein Gartenhaus oder Schuppen, umfassend:
mindestens zwei nebeneinander angeordnete Aufnahmeräume (11), die jeweils wenigstens einen verschließbaren Öffnungsbereich (13) aufweisen,
wobei der wenigstens eine Öffnungsbereich (13) oder die mehreren Öffnungsbereiche (13) zusammen, die zu demselben Aufnahmeraum (11) gehören, eine Fläche aufweisen, die im Wesentlichen einer Fläche einer Außenseite dieses Aufnahmeraums (11) entspricht,
wobei dem wenigstens einen Öffnungsbereich (13) wenigstens eine Tür, Klappe, Einschubfront oder ein Rollladen zugeordnet ist, um den wenigstens einen Öffnungsbereich (13) zu verschließen, wobei Grundflächen der Aufnahmeräume (11) in einer horizontalen Schnittebene zusammen im Wesentlichen der Grundfläche der Aufbewahrungsvorrichtung entsprechen,
**dadurch gekennzeichnet, dass**
die Aufbewahrungsvorrichtung eine rechteckige oder quadratische Grundfläche mit vier vertikalen Außenseiten aufweist,
wobei die Öffnungsbereiche (13) auf mindestens zwei aneinandergrenzenden vertikalen Außenseiten der Aufbewahrungsvorrichtung angeordnet sind.

2. Aufbewahrungsvorrichtung nach Anspruch 1, wobei horizontale Ausdehnungen der Aufnahmeräume (11) parallel zu einer Außenseite der Aufbewahrungsvorrichtung im Wesentlichen einer Länge dieser Außenseite entsprechen, und/oder
wobei die Aufnahmeräume (11) der Aufbewahrungsvorrichtung das Innenvolumen der Aufbewahrungsvorrichtung im Wesentlichen vollständig ausfüllen.

3. Aufbewahrungsvorrichtung nach einem der obigen Ansprüche, wobei die Maße von mindestens einem der Aufnahmeräume (11) an eine Ausdehnung eines aufzunehmenden Gegenstands angepasst sind.

4. Aufbewahrungsvorrichtung nach einem der obigen Ansprüche, wobei mindestens zwei Aufnahmeräume (11), die übereinander liegen und deren Öffnungsbereiche (13) auf derselben Außenseite der Aufbewahrungsvorrichtung angeordnet sind, unterschiedliche Grundflächen aufweisen.

5. Aufbewahrungsvorrichtung nach einem der obigen Ansprüche, wobei eine Breite und/oder Höhe von mindestens einem Aufnahmeraum (11) größer als eine Tiefe dieses Aufnahmeraums (11) ist.

6. Aufbewahrungsvorrichtung nach einem der obigen Ansprüche, wobei mindestens zwei Aufnahmeräume (11), deren Öffnungsbereiche (13) auf gegenüberliegenden Außenseiten der Aufbewahrungsvorrichtung angeordnet sind, an ihren Rückseiten aneinander grenzen und/oder wobei drei Außenseiten der Aufbewahrungsvorrichtung Öffnungsbereiche (13) aufweisen und ein Aufnahmeraum (11), dessen Öffnungsbereich (13) auf der mittleren Außenseite liegt, zwischen Aufnahmeräume (11) ragt, deren Öffnungsbereiche (13) auf den äußeren Außenseiten liegen.

7. Aufbewahrungsvorrichtung nach einem der obigen Ansprüche, wobei zwischen den Aufnahmeräumen (11) horizontale und/oder vertikale Stützelemente (32, 33) angeordnet sind.

8. Aufbewahrungsvorrichtung nach einem der obigen Ansprüche, wobei ein horizontaler Abstand zwischen vertikalen Stützelementen (32) jeweils einer Breite oder/und einer Tiefe von mindestens einem Aufnahmeraum (11) entspricht.

9. Aufbewahrungsvorrichtung nach einem der obigen Ansprüche, wobei die Aufbewahrungsvorrichtung aus Modulen zusammenstellbar ist und jedes Modul mindestens einen Aufnahmeraum (11) umfasst.

10. Aufbewahrungsvorrichtung nach einem der Ansprüche 1-8, wobei Trennwände (14) zwischen den Aufnahmeräumen (11) vorgesehen sind, die mittels Befestigungselementen (80) an einer Bodenfläche und/oder an einer Seitenwand (15) und/oder an einer Oberseite (16) der Aufbewahrungsvorrichtung und/oder mit einem durch Befestigungselemente (80) vorgegebenen Abstand an der Bodenfläche befestigt sind.

11. Aufbewahrungsvorrichtung nach einem der obigen Ansprüche, wobei ein Öffnungsbereich (13) durch ein oder mehrere Verschließelemente (12) und/oder mehrere Öffnungsbereiche (13) durch eine Tür, Klappe, Einschubfront oder einen Rollladen (12) verschließbar sind, und/oder wobei mindestens ein Aufnahmeraum (11) auf einer Außenseite mehrere Türen, Klappen, Einschubfronten oder Rollläden (12) aufweist und sich die
Tür, Klappe, Einschubfront oder der Rollladen (12) im Wesentlichen über die gesamte Fläche der Außenseite erstrecken.

12. Aufbewahrungsvorrichtung nach einem der obigen Ansprüche, wobei mindestens ein Aufnahmeraum (11) in mehrere Bereiche unterteilt ist und/oder wobei mindestens einer der Aufnahmeräume (11) Öffnungsbereiche (13) auf zwei verschiedenen Außenseiten der Aufbewahrungsvorrichtung aufweist.

13. Aufbewahrungsvorrichtung nach einem der obigen Ansprüche, wobei eine Oberseite (16) der Aufbewahrungsvorrichtung als Flachdach, Pultdach, Giebeldach oder Satteldach ausgebildet ist.

14. Aufbewahrungsvorrichtung nach einem der obigen Ansprüche, ferner umfassend:
mindestens einen Spannungsversorgungsanschluss; und/oder
mindestens eine Kabelaufwickelvorrichtung, die mit einem Stecker eines elektrischen Geräts fest verbindbar und ferner dazu geeignet ist, bei Zugbelastung Kabel freizugeben und bei nachlassender Zugbelastung Kabel einzurollen, und/oder
mindestens ein Solarpaneel, und/oder
mindestens einen Wasseranschluss, Wasserhahn und/oder mindestens eine Wassersammelvorrichtung.

15. Aufbewahrungsvorrichtung nach einem der obigen Ansprüche, wobei die Aufbewahrungsvorrichtung eine zentrale Schließanlage für mehrere Aufnahmeräume (11) und/oder mindestens eine lokale Schließanlage jeweils für einen Aufnahmeraum (11) aufweist.

## Claims

1. Storage means for outdoor areas, in particular a garden house or garden shed, comprising:
at least two holding compartments (11) being arranged adjacent to each other, each of which has at least one closable opening section (13),
wherein the at least one opening section (13) or the plurality of opening sections (13) jointly belonging to the same holding compartment (11) have a surface that essentially corresponds to a surface of an outer side of this holding compartment (11),
wherein at least one door, flap, slide-in front or roller shutter is assigned to the at least one opening section (13), to close the at least one opening section (13),
wherein the floor areas of the holding compartments (11) jointly in a horizontal section plane correspond substantially the floor area of the storage means,
**characterized in that**
the storage means comprises a rectangular or square floor area having four vertical outer sides,
wherein the opening sections (13) are arranged on at least two adjacent vertical outer sides of the storage means.

2. Storage means according to claim 1, wherein horizontal elongations of the holding compartments (11) parallel to an outer side of the storage means correspond substantially to a length of this outer side and/or
the holding compartments (11) of the storage means generally fill completely the inner volume of the storage means.

3. Storage means according to one of the aforesaid claims, wherein the dimensions of at least one of the holding compartments (11) is adapted to the dimensions of at least one object to be accommodated therein.

4. Storage means according to one of the aforesaid claims, wherein at least two holding compartments (11) positioned above each other and whose opening sections (13) are arranged on the same outer side of the storage means have different floor areas.

5. Storage means according to one of the aforesaid claims, wherein a width and/or height of at least one holding compartment (11) is larger than a depth of this holding compartment (11).

6. Storage means according to one of the aforesaid claims, wherein at least two holding compartments (11), whose opening sections (13) are arranged on opposite outer sides of the storage means are adjacent to each other at their rear sides and/or wherein three outer sides of the storage means have opening sections (13) and a holding compartment (11), whose opening section (13) is located on the middle outer side, extends between holding compartments (11), whose opening sections (13) are positioned on the extreme outer sides.

7. Storage means according to one of the aforesaid claims, wherein horizontal and/or vertical support elements (32, 33) are arranged between the holding compartments (11).

8. Storage means according to one of the aforesaid claims, wherein a horizontal distance between vertical support elements (32) corresponds in each case to a width or/and a depth of at least one holding compartment (11).

9. Storage means according to one of the aforesaid claims, wherein the storage means can be assembled from modules and each module comprises at least one holding compartment (11).

10. Storage means according to one of the claims 1 to 8, wherein partition walls (14) are provided between the holding compartments (11) that can be fixed by means of mounting elements (80) to a floor area and/or to a side wall (15) and/or to an upper side (16) of the storage means and/or are fixed with a distance to the floor area determined by the mounting elements (80).

11. Storage means according to one of the aforesaid claims, wherein one opening section (13) can be closed by one or more closing elements (12) and/or a plurality of opening sections (13) can be closed by one door, flap, slide-in front or roller shutter, and/or wherein at least one holding compartment (11) includes a plurality of doors, flaps, slide-in fronts or roller shutters at one outer side and the door, flap, slide-in front or roller shutter generally extend across the entire area of the outer side.

12. Storage means according to one of the aforesaid claims, wherein at least one holding compartment (11) is divided into several sections and/or wherein at least one of the holding compartments (11) has opening sections (13) on two different outer sides of the storage means.

13. Storage means according to one of the aforesaid claims, wherein an upper side (16) of the storage means is realized as pitched roof, flat roof, pent roof or gabled roof.

14. Storage means according to one of the aforesaid claims, furthermore also comprising:
at least one power supply connection; and/or
at least one cable connection means, that is permanently connectable with a plug of an electrical appliance and that is furthermore suitable for releasing cable under tensile force and rewinding it when the tensile force is released; and/or
at least one solar panel; and/or
at least one water connection, water tap and/or at least one water collection means.

15. Storage means according to one of the aforesaid claims, wherein the storage means has a central locking system for a plurality of holding compartments (11) and/or at least one local locking system for each holding compartment (11).

## Revendications

1. Dispositif de stockage pour l'environnement extérieur, en particulier un abri de jardin ou un hangar, comprenant :
au moins deux compartiments de réception (11) agencés l'un à côté de l'autre, comportant respectivement au moins une zone d'ouverture (13) pouvant être fermée,
dans lequel la au moins une zone d'ouverture (13) ou la pluralité de zones d'ouverture (13) qui appartiennent au même compartiment de réception (11), ont conjointement une surface qui correspond sensiblement à une surface d'un côté extérieur du compartiment de réception (11),
dans lequel au moins une porte, une trappe, une façade de tiroir ou un volet roulant est associé à la au moins une zone d'ouverture (13) afin de fermer la au moins une zone d'ouverture (13), dans lequel des surfaces de sol du compartiment de réception (11) dans un plan de coupe horizontal correspondent conjointement sensiblement à la surface de sol du dispositif de stockage,
**caractérisé en ce que**
le dispositif de stockage comporte une surface de sol rectangulaire ou carrée avec quatre côtés extérieurs verticaux,
dans lequel les zones d'ouverture (13) sont agencées sur au moins deux côtés extérieurs verticaux du dispositif de stockage, adjacents l'un à l'autre.

2. Dispositif de stockage selon la revendication 1, dans lequel des extensions horizontales des compartiments de réception (11) correspondent, parallèlement à un côté extérieur du dispositif de stockage, sensiblement à une longueur de ce côté extérieur, et/ou
dans lequel les compartiments de réception (11) du dispositif de stockage remplissent la quasi-totalité du volume intérieur du dispositif de stockage.

3. Dispositif de stockage selon l'une des revendications précédentes, dans lequel les dimensions d'au moins un des compartiments de réception (11) sont adaptées à une extension d'un objet devant être reçu.

4. Dispositif de stockage selon l'une des revendications précédentes, dans lequel au moins deux compartiments de réception (11) qui se situent l'un au-dessus de l'autre et dont les zones d'ouverture (13) sont agencées sur le même côté extérieur du dispositif de stockage, ont différentes surfaces de sol.

5. Dispositif de stockage selon l'une des revendications précédentes, dans lequel une largeur et/ou une hauteur d'au moins un compartiment de réception (11) est plus grande qu'une profondeur de ce compartiment de réception (11).

6. Dispositif de stockage selon l'une des revendications précédentes, dans lequel au moins deux compartiments de réception (11) dont les zones d'ouverture (13) sont agencées sur des côtés extérieurs opposés du dispositif de stockage, sont contigus l'un à l'autre sur leurs côtés arrière et/ou dans lequel trois côtés extérieurs du dispositif de stockage comportent des zones d'ouverture (13) et un compartiment de réception (11) dont la zone d'ouverture (13) se situe sur le côté extérieur central, fait saillie entre des compartiments de réception (11) dont les zones d'ouverture (13) se situent sur les côtés extérieurs les plus à l' extérieur.

7. Dispositif de stockage selon l'une des revendications précédentes, dans lequel des éléments de support (32, 33) horizontaux et/ou verticaux sont agencés entre les compartiments de réception (11).

8. Dispositif de stockage selon l'une des revendications précédentes, dans lequel une distance horizontale entre des éléments de support verticaux (32) correspond respectivement à une largeur et/ou à une profondeur d'au moins un compartiment de réception (11).

9. Dispositif de stockage selon l'une des revendications précédentes, dans lequel le dispositif de stockage peut être assemblé à partir de modules et chaque module comprend au moins un compartiment de réception (11).

10. Dispositif de stockage selon l'une des revendications 1 à 8, dans lequel des parois de séparation (14) sont prévues entre les compartiments de réception (11), lesquelles parois de séparation sont fixées au moyen d'éléments de fixation (80) sur une surface de fond et/ou sur une surface latérale (15) et/ou sur un côté supérieur (16) du dispositif de stockage et/ou sur la surface du fond à une distance prédéfinie par des éléments de fixation (80).

11. Dispositif de stockage selon l'une des revendications précédentes, dans lequel une zone d'ouverture (13) peut être fermée par un ou plusieurs éléments de fermeture (12) et/ou plusieurs zones d'ouverture (13) peuvent être fermées par une porte, une trappe, une façade le tiroir ou un volet roulant (12), et/ou dans lequel au moins un compartiment de réception (11) comporte, sur un côté extérieur, plusieurs portes, trappes, façades de tiroir ou volets roulants (12) et la porte, la trappe, la façade de tiroir ou le volet roulant (12) s'étendent sur la quasi-totalité de la surface du côté extérieur.

12. Dispositif de stockage selon l'une des revendications précédentes, dans lequel au moins un compartiment de réception (11) est divisé en plusieurs zones et/ou dans lequel au moins un des compartiments de réception (11) comporte des zones d'ouverture (13) sur deux côtés extérieurs différents du dispositif de stockage.

13. Dispositif de stockage selon l'une des revendications précédentes, dans lequel un côté supérieur (16) du dispositif de stockage est réalisé sous forme de toit plat, de toit à une pente, de toit à pignon ou de toit à deux pentes.

14. Dispositif de stockage selon l'une des revendications précédentes, comprenant en outre :
au moins une borne d'alimentation en tension ; et/ou
au moins un dispositif d'enroulement de câble qui peut être fixement raccordé à une fiche d'un appareil électrique et est en outre adapté pour libérer un câble sous une charge de traction et enrouler le câble lorsque la charge de traction est relâchée, et/ou
au moins un panneau solaire, et/ou
au moins une alimentation en eau, un robinet d'eau et/ou au moins un dispositif de collecte d'eau.

15. Dispositif de stockage selon l'une des revendications précédentes, dans lequel le dispositif de stockage comporte une installation de fermeture centrale pour plusieurs compartiments de réception (11) et/ou au moins respectivement une installation de fermeture locale pour un compartiment de réception (11).
